# EUROPÄISCHE PATENTSCHRIFT

(11) **EP 2 798 978 B1**
(45) Veröffentlichungstag und Bekanntmachung des Hinweises auf die Patenterteilung: **06.01.2016**
(21) Anmeldenummer: 14165594.4
(22) Anmeldetag: 23.04.2014
(51) Int. Cl.: A47C 23/00, A47C 7/18, A47C 7/02

(54) **Sitzmöbel mit einer nachgiebig gestalteten Sitzfläche**
Seating furniture with a flexible seat
Sièges dotés d'une assise souple

(30) Priorität: 02.05.2013 DE 202013101910 U
(43) Veröffentlichungstag der Anmeldung: 05.11.2014
(73) Patentinhaber: Seckinger, Edgar, 78126 Königsfeld-Weiler (DE)
(72) Erfinder: Seckinger, Edgar, 78126 Königsfeld-Weiler (DE)
(74) Vertreter: Wickord, Wiro

(56) Entgegenhaltungen:
- EP-A1- 2 298 135
- DE-U1- 20 218 364
- FR-A- 1 210 329

## Beschreibung

Die Erfindung betrifft Sitzmöbel nach dem Oberbegriff des Patentanspruchs 1.

Sitzmöbel mit einer nachgiebig gestalteten Sitzfläche, welche aus einer Mehrzahl von in ihre Längsrichtung verschiebbar gehaltenen Formkörpern gebildet ist, sind beispielsweise bekannt aus der DE 20 2004 014 415 U1, der DE 20 2008 002 132 U1 und der DE 20 2010 006 638 U1. Jeweils ist die Mehrzahl von langgestreckten, rechteckigen Quadern schachbrettartig zu einer ebenen Sitzfläche zusammengestellt. Auf einer der Sitzfläche abgewandten Außenseite stützen sich die Quader lose auf einem nachgiebigen Kissen ab. Sobald sich eine Person auf die Sitzfläche setzt, verformt sich infolge der Gewichtskraft das Kissen. Ähnlich wie bei einem Polstersitzmöbel passt sich hierdurch die Sitzfläche der Anatomie des Benutzers an. Grundsätzlich sind die bekannten Sitzmöbel mit den auf dem elastischen Kissen nachgiebig gelagerten Formkörpern vergleichsweise aufwendig in der Herstellung, teuer und schwer zu reinigen. Insbesondere stützen sich die Formkörper an einem seitlichen Führungsmittel beziehungsweise an den jeweils benachbarten Formkörpern ab. Aus diesem Grund sind die Seitenflächen der Formkörper langgestreckt gebildet. Hierdurch bedingt ist der Materialeinsatz vergleichsweise hoch. Überdies ist die Montage aufwendig, weil die Formkörper einzeln und im engen Abstand zueinander auf dem Kissen positioniert werden müssen. Die lose auf dem Kissen aufstehenden Formkörper können darüber hinaus beim Transport oder der Reinigung hinausfallen.

EP 2 298 135 Al offenbart ein Sitzmöbel gattungsgemäßer Art, bei dem die stabfönnigen Formkörper an dem Kissen festgelegt sein können.

Ebenfalls ist aus der FR 1 210 329 A und der DE 202 18 364 U1 bekannt, dass zueinander beabstandete, langgestreckte Formkörper vorgesehen sind. Die Formkörper werden über ein gitterartiges Führungsmittel in die Längsrichtung geführt und zueinander positioniert.

Aufgabe der vorliegenden Erfindung ist es demzufolge, ein erfindungsgemäßes Sitzmöbel derart weiterzubilden, sodass dieses kostengünstig hergestellt und einfach zu handhaben ist.

Zur Lösung der Aufgabe weist die Erfindung die Merkmale des Patentanspruchs 1 auf.

Der besondere Vorteil der Erfindung besteht darin, dass wenigstens einzelne, für sich gesehen starre beziehungsweise formstabile Formkörper aufgrund ihrer Verbindung untereinander eine Einheit bildet, welche gemeinsam montiert beziehungsweise demontiert werden kann. Es bedarf insofern nicht der wechselseitigen Führung und Stützung durch die benachbarten Formkörper. Die Formkörper können daher flach statt langgestreckt ausgeführt und aufgrund des geringeren Materialaufwands kostengünstig gefertigt werden. Zudem vereinfacht sich die Montage, da die zu der Einheit verbundenen Formkörper in einem einzigen Arbeitsgang montiert werden können.

Nach der Erfindung sind die Formkörper durch ein Verbindungsmittel miteinander verbunden. Vorzugsweise ist das Verbindungsmittel als elastisch verformbares Verbindungsmittel ausgebildet. Vorteilhaft bleibt die Bewegbarkeit der Formkörper in die Betätigungsrichtung beim Vorsehen des elastisch verformbaren Verbindungsmittels erhalten. Die Sitzfläche kann sich unverändert der Anatomie des Benutzers anpassen, ohne dass der Sitzkomfort wahrnehmbar beeinträchtigt wird.

Das nachgiebige Stützmittel bildet zugleich das elastisch verformbare Verbindungsmittel für die Formkörper. In diesem Fall kann auf ein zusätzliches Bauteil verzichtet werden, sodass das Sitzmöbel besonders kostengünstig hergestellt werden kann. Beispielsweise kann ein dünner, elastischer Flachkörper mit zwei im Wesentlichen parallel erstreckten Flachseiten als Verbindungsmittel vorgesehen werden. Im montierten Zustand ist eine erste Flachseite des Flachkörpers an das Stützmittel angelehnt, wohingegen die Formkörper an einer zweiten Flachseite des Flachkörpers anliegen.

Durch das Vorsehen des Verbindungsmittels wird ein in sich beweglicher Teppich von Formkörpern gebildet, welcher individuell bemessen und in großen Stückzahlen beziehungsweise Abmessungen wirtschaftlich hergestellt werden kann. Beispielsweise kann der Teppich auf einen Stuhl, einen Hocker oder eine Bank aufgelegt werden. Darüber hinaus kann der elastische Teppich auch entlang einer gebogenen Fläche, beispielsweise entlang der Anlagefläche einer Wellnessliege ausgebreitet werden.

Nach der Erfindung sind die Formkörper an dem elastischen Verbindungsmittel festgelegt. Beispielsweise kann an dem Formkörper eine Durchgangsbohrung vorgesehen sein und ein Seil als Verbindungsmittel durch die Durchgangsbohrungen benachbarter Körper geführt werden. Beispielsweise kann vorgesehen sein, dass die Formkörper an einer der Sitzfläche gegenüberliegenden Außenseite derselben an dem elastischen Verbindungsmittel festgelegt sind. Beispielsweise können Sie mit der Außenfläche an dem Verbindungsmittel verklebt sein. Insofern ergibt sich eine nicht lösbare Verbindung der einzelnen Formkörper mit dem elastisch verformbaren Verbindungsmittel. Die durch die Formkörper und das Verbindungsmittel gebildete Einheit kann beispielsweise ähnlich wie ein Stuhlkissen entnommen und separat gereinigt werden.

Nach einer Weiterbildung der Erfindung werden die Formkörper aus Holz, insbesondere aus Massivholz hergestellt. Hierdurch ergibt sich eine besonders hochwertige Optik. Überdies kann ein Sitzmöbel komplett in Holzoptik hergestellt werden, wenn auch die anderen Bestandteile des Möbels, beispielsweise das Führungsmittel für die Formkörper, eine Sitzlehne beziehungsweise an dem Sitzmöbel vorgesehene Füße in Holz ausgeführt werden. Alternativ können die Formkörper beispielsweise aus Kunststoff oder einem Verbundwerkstoff gefertigt sein.

Die Formkörper weisen bevorzugt eine quaderförmige Struktur und insbesondere einen quadratischen Querschnitt auf. Eine Querschnittskantenlänge des Formkörpers liegt vorzugsweise zwischen 2 cm und 4 cm und besonders bevorzugt zwischen 2,5 cm und 3,5 cm. Die Tiefe des Formkörpers ist beispielsweise geringer als eine Kantenlänge des Formkörpers. Untersuchungen haben insofern gezeigt, dass eine Tiefe von weniger als 2 cm gleichwohl dazu führt, dass eine in sich stabile und zugleich nachgiebige Sitzfläche mit vorteilhaften Sitzeigenschaften bereitgestellt wird. Insofern sind die Formkörper nicht als in die Betätigungsrichtung langgestreckte Formkörper ausgebildet. Vielmehr ergibt sich eine hohe Materialersparnis, wenn eine Tiefe der Formkörper in die Betätigungsrichtung geringer ist als eine Außenabmessung der Formkörper, welche senkrecht zu der Betätigungsrichtung bestimmt wird.

Nach einer Weiterbildung der Erfindung ist das Führungsmittel nach Art eines die Formkörper außenseitig umgebenden Rahmens ausgebildet. An dem Rahmen sind den Formkörpern zugewandte, in die Betätigungsrichtung erstreckte Führungsflächen vorgesehen. Bevorzugt weist der Rahmen eine in die Betätigungsrichtung der Formkörper bestimmte Höhe auf, welche geringer ist als ein Fünffaches und bevorzugt geringer ist als ein Dreifaches der Tiefe der Formkörper beziehungsweise einer in die Betätigungsrichtung bestimmten Dickenabmessung des Stützmittels. Vorteilhaft erhält das Sitzmöbel eine optisch ansprechende, schlanke Geometrie. Die Reduzierung der Tiefe der Formkörper führt insofern auch bei dem Führungsmittel zu einer Materialersparnis hinsichtlich seiner in die Betätigungsrichtung bestimmten Höhe. Trotz der segmentierten Ausbildung der Sitzfläche weist der Rahmen insofern eine für Sitzmöbel allgemein übliche Höhe von ca. 3 cm bis 8 cm auf, welche einem Benutzer keine Hinweise auf die elastische Beschaffenheit der Sitzfläche liefert und letztlich dazu führt, dass der Benutzer beim erstmaligen Verwenden des Sitzmöbels von der Elastizität der Sitzfläche überrascht ist.

Aus den weiteren Unteransprüchen und der nachfolgenden Beschreibung sind weitere Vorteile, Merkmale und Einzelheiten der Erfindung zu entnehmen. Dort erwähnte Merkmale können jeweils einzeln für sich oder auch in beliebiger Kombination erfindungswesentlich sein. Die Zeichnungen dienen lediglich beispielhaft der Klarstellung der Erfindung und haben keinen einschränkenden Charakter.

Es zeigen:
- Figur 1: ein Sitzmöbel mit einer durch eine Mehrzahl von Formkörpern gebildeten elastischen Sitzfläche in einer Ausgangsposition,
- Figur 2: das Sitzmöbel nach Figur 1 in einer Benutzungsposition,
- Figur 3: einen Querschnitt durch eine Sitzeinheit des Sitzmöbels,
- Figur 4: eine alternative Ausführungsform der Sitzeinheit nach Figur 3,
- Figur 5: einen Montagevorgang der Sitzeinheit nach Figur 4 und
- Figur 6: eine Sitzbank mit einer erfindungsgemäßen elastischen Sitzfläche aus Formkörpern.

Ein Sitzmöbel nach den Figuren 1 und 2 umfasst als wesentliche Komponenten eine Sitzeinheit 1, eine an der Sitzeinheit 1 gehaltenen Lehne 2 und eine Mehrzahl von Füßen 3. Die Sitzeinheit 1 umfasst eine Mehrzahl von regelmäßig angeordneten, im Wesentlichen quaderförmigen, starren Formkörpern 4, ein elastisch ausgebildetes Kissen 5 als Stützmittel für die Formkörper 4, eine Auflage 6 für das Stützmittel 5 sowie einen Rahmen 7, welcher die Formkörper 4 und das Stützmittel 5 umschließt und als Führungsmittel 7 für die Formkörper 4 ausgebildet ist. Die Formkörper 4 definieren mit einer freien, dem Stützmittel 5 abgewandten Stirnseite 19 derselben eine Sitzfläche 8 des Sitzmöbels. Zudem sind die Formkörper 4 über eine Klebeschicht 9 an dem Stützmittel 5 festgelegt. Das Stützmittel 5 dient insofern zugleich als elastisch verformbares Verbindungsmittel für die Formkörper 4.

Indem das Stützmittel 5 nachgiebig ausgebildet ist, können die Formkörper 4 bei Verwendung des Sitzmöbels in eine quer zur Sitzfläche 8 erstreckten Betätigungsrichtung 10 bewegt werden. Bei der linearen Verschiebung in die Betätigungsrichtung 10 werden die Formkörper 4 von dem Verbindungsmittel (Kissen 5) in ihrer Position gehalten. Darüber hinaus dienen an dem Führungsmittel 7 gebildete, ebene Innenseiten als Führungsflächen für die Mehrzahl von Formkörper 4.

Die Bewegung erfolgt unter Verformung des Stützmittels 5 gegen eine Rückstellkraft. Insofern verformt sich die Sitzfläche 8 entsprechend der Anatomie eines Benutzers, welcher sich auf die Sitzfläche 8 aufsetzt. Der Verstellweg jedes einzelnen Formkörpers 4 in die Betätigungsrichtung 10 ist insofern abhängig von der Belastung und individuell verschieden.

Zur Montage beziehungsweise Reinigung des Sitzmöbels kann das Stützmittel 5 mit den hierin festgelegten Formkörpern 4 vollständig aus dem Rahmen (Führungsmittel 7) entnommen beziehungsweise als Einheit in denselben eingesetzt werden. Stützmittel 5 und Formkörper 4 bilden insofern eine flache teppichartige elastische Struktur. Das Stützmittel 5 gibt den Formkörpern 4 eine feste Lage und Stabilität. Schmutz, welcher sich beispielsweise in zwischen den Formkörpern 4 gebildeten Freiräumen sammelt, kann in einfacher Weise entfernt werden, indem die aus dem Stützmittel 5 und den Formkörpern 4 gebildete Einheit kopfüber gewendet und gereinigt wird.

Figur 3 zeigt einen Schnitt durch eine Sitzeinheit 1, welche analog der Sitzeinheit 1 gemäß der Figuren 1 und 2 gebildet ist. Die Sitzeinheit 1 besteht aus einer Mehrzahl von Formkörpern 4, welche an einem gemeinsamen Stützmittel 5 festgelegt sind. Das Stützmittel 5 seinerseits wird auf eine Auflage 6 gehalten. Die Formkörper 4 sind mittels der Klebeschicht 9 an dem Stützmittel 5 festgelegt. Die Klebeschicht 9 ist zur besseren Darstellbarkeit überproportional stark ausgeführt. Tatsächlich kann die Klebeschicht 9 deutlich schlanker ausgebildet sein.

Gleiche Bauteile und Bauteilfunktionen sind durch gleiche Bezugszeichen gekennzeichnet.

Die Formkörper 4 sind vorliegend quaderförmig und im Querschnitt quadratisch ausgebildet. Eine Querschnittskantenlänge 11 der quadratischen Formkörper 4 beträgt nach diesem Ausführungsbeispiel 3 cm. Eine in die Betätigungsrichtung 10 bestimmte Tiefe 12 der Formkörper 4 beträgt zirka 1,5 cm.

Beispielsweise können die Formkörper 4 statt der gezeigten quadratischen Querschnittgeometrie als rechteckige Formkörper 4 ausgebildet sein. Die Formkörper 4 können darüber hinaus jede beliebige dreieckige, viereckige, fünfeckige, sechseckige oder achteckige Querschnittsgeometrie aufweisen beziehungsweise rund oder oval realisiert sein. Es können überdies Formkörper 4 unterschiedlicher Geometrie mosaikartig zu einer Sitzfläche 8 zusammengefügt werden.

Die Formkörper 4 werden bevorzugt aus einem Holzwerkstoff, insbesondere aus Massivholz gefertigt. Sie können auch aus einem Kunststoff oder einem Verbundstoff hergestellt sein. Darüber hinaus eignet sich jeder Werkstoff, aus dem starre Formkörper 4 hergestellt werden können.

Das Stützmittel 5, welches vorliegend als Schaumstoffkissen 5 ausgebildet ist, kann beispielsweise nach einer alternativen Ausführungsform der Erfindung durch eine Druckfeder oder nach Art eines Polsters gebildet sein. Das Sitzmöbel kann beispielsweise nach Art eines Hockers, eines Stuhls, einer Liege oder einer Bank ausgebildet sein. Optional können Armlehnen vorgesehen werden. Die Rückenlehne 2 ist ebenfalls optional.

Eine in die Betätigungsrichtung 10 bestimmte Dickenabmessung 13 des Stützmittels 5 entspricht vorliegend etwa dem ein- bis zweifachen der Tiefe 12 der Formkörper 4. Das Stützmittel 5 ist insofern schlank. Der als Führungsmittel 7 für die Formkörper 4 dienende Rahmen kann aufgrund der flachen Gestalt des Stützmittels 5 und der geringen Tiefe 12 der Formkörper 4 ebenfalls schmal ausgeführt sein. Beispielsweise entspricht eine Höhe 14 des rahmenförmigen Führungsmittels 7 der Sitzeinheit 1 etwa dem 1,5-fachen der Dicke 13 des Stützkissens 5.

Die Formkörper 4 sind im Bereich der Klebeschicht 9 von dem rahmenförmigen Führungsmittel 7 umgeben. Vorteilhaft ragen die Formkörper 4 mit etwa einem Drittel bis zwei Drittel ihrer Länge (Tiefe 12) in den Rahmen 7, wobei sich die exakte Positionierung der Formkörper in den Rahmen 7 an der Nachgiebigkeit des Stützmittels 5 und einem Verstellweg der Formkörper 4 in die Betätigungsrichtung 10 bemisst.

Eine alternative Ausführungsform der Erfindung gemäß der Figuren 4 und 5 sieht vor, dass die Formkörper 4 an einem elastisch ausgebildeten Flachkörper 15 festgelegt sind. Der Flachkörper 15 dient als Verbindungsmittel für die Formkörper 4. Er befindet sich in der Montagestellung gemäß Figur 4 zwischen den Formkörpern 4 und dem Stützmittel 5. Figur 5 zeigt, dass eine aus den Formkörpern 4 und dem Flachkörper 15 gebildete Einheit nach Art eines Teppichs als Ganzes auf das Stützmittel 5 aufgelegt werden kann. Das Stützmittel 5 kann insofern beispielsweise mit der Auflage 6 verbunden und an dieser gehalten werden, während der Flachkörper 15 mit einer den Formkörpern 4 abgewandten Flachseite 16 auf das Stützkissen 5 aufgelegt wird. Eine gegenüberliegende Flachseite 17 des Flachkörpers 15 dient in diesem Fall der Befestigung der Formkörper 4 mittels der Klebeschicht 9.

Die dargestellte Verklebung der Formkörper 4 mit dem Stützkissen 5 beziehungsweise dem Flachkörper 15 ist optional. Beispielsweise kann zur Festlegung der Formkörper 4 an dem Verbindungsmittel (Stützmittel 5, Flachkörper 15) mittels Heftung oder Verschraubung erfolgen. Die Festlegung kann als nicht lösbare beziehungsweise lösbare Festlegung ausgebildet sein.

Figur 6 zeigt exemplarisch eine Bank mit einer erfindungsgemäß ausgebildeten Sitzfläche 8. Die Sitzfläche 8 wird wie gehabt durch eine Mehrzahl von im Querschnitt quadratischen Formkörpern 4 gebildet. Hierbei sind die Formkörper 4 nicht zu einer rechteckigen Sitzfläche 8 gefügt. Vielmehr sind im Bereich der Füße 3 Formkörper 4 ausgespart. Insofern wird deutlich, dass die Sitzfläche 8 quasi beliebig geformt sein kann. Das Führungsmittel 7 ist überdies nicht als geschlossener Rahmen ausgebildet. Stattdessen sind vier Leisten 18, welche zwischen den Füßen 3 der Bank vorgesehen sind, zur Führung der Formkörper 4 vorgesehen.

Als Führungsmittel 7 für die Formkörper 4 dienen neben dem Rahmen beziehungsweise der Leisten 18 zudem die Seitenflächen benachbarter Formkörper 4. Optional können Stifte, sonstige Führungsflächen oder dergleichen als Führungsmittel 7 vorgesehen werden.

## Patentansprüche

1. Sitzmöbel mit einer Mehrzahl von benachbart zueinander angeordneten Formkörpern (4), welche mit einer freien Stirnseite (19) derselben eine Sitzfläche (8) bilden, mit einem elastischen Stützmittel (5) zum Stützen der Formkörper (4), wobei die Formkörper (4) unter Verformung des Stützmittels (5) gegen eine Rückstellkraft in eine Betätigungsrichtung (10) beweglich gehalten sind, und mit einer Auflage (6) für das Stützmittel (5), wobei wenigstens einzelne Formkörper (4) miteinander verbunden sind, indem die Formkörper (4) an dem Stützmittel (5) als elastischem Verbindungsmittel festgelegt sind, **dadurch gekennzeichnet, dass**
- eine in die Betätigungsrichtung (10) der Formkörper (4) bestimmte Tiefe (12) der Formkörper (4) geringer ist als eine größte, senkrecht zu der Betätigungsrichtung (10) bestimmte Außenabmessung (11) des Formkörpers (4) und/oder dass die Tiefe (12) geringer ist als eine kleinste, senkrecht zu der Betätigungsrichtung (10) bestimmte Außenabmessung (11) des Formkörpers (4) und dass
- eine durch die Formkörper (4) und das Verbindungsmittel gebildete, teppichartige Einheit derart an die Auflage (6) angelegt ist, dass es wie ein Stuhlkissen entnommen und separat eingelegt wird.

2. Sitzmöbel nach Anspruch 1, **dadurch gekennzeichnet, dass** durch das Verbindungsmittel benachbarte Formkörper (4) in ihrer Bewegung in die Betätigungsrichtung (10) gekoppelt sind.

3. Sitzmöbel nach Anspruch 1 oder 2, **dadurch gekennzeichnet, dass** die wenigstens einzelnen Formkörper (4) nicht lösbar an dem elastisch verformbaren Stützmittel (5) festgelegt sind.

4. Sitzmöbel nach einem der Ansprüche 1 bis 3, **dadurch gekennzeichnet, dass** die Formkörper (4) eine regelmäßige, gleiche Querschnittsgeometrie und/oder eine gleiche, in die Betätigungsrichtung (10) der Formkörper (4) bestimmte Tiefe (12) aufweisen.

5. Sitzmöbel nach einem der Ansprüche 1 bis 4, **dadurch gekennzeichnet, dass** die Formkörper (4) eine dreieckige und/oder viereckige und/oder fünfeckige und/oder sechseckige und/oder achteckige Querschnittsgeometrie aufweisen, und/oder dass die Formkörper (4) eine rechteckige und besonders bevorzugt eine quadratische Querschnittsgeometrie aufweisen.

6. Sitzmöbel nach einem der Ansprüche 1 bis 5, **dadurch gekennzeichnet, dass** der Formkörper (4) als ein im Querschnitt quadratischer Formkörper (4) ausgebildet ist mit einer Kantenlänge (11) zwischen 2 cm und 4 cm und bevorzugt zwischen 2,5 cm und 3,5 cm, und dass die Tiefe (12) des Formkörpers (4) geringer ist als 2 cm, bevorzugt geringer ist als 1,6 cm.

7. Sitzmöbel nach einem der Ansprüche 1 bis 6, **dadurch gekennzeichnet, dass** die Formkörper (4) aus einem Holzwerkstoff, insbesondere aus Massivholz, und/oder aus einem Kunststoff und/oder aus einem Verbundwerkstoff hergestellt sind, und/oder dass das wenigstens eine Stützmittel (5) einen Schaumstoffkörper und/oder eine Druckfeder umfasst und/oder nach Art eines Polsters ausgebildet ist.

8. Sitzmöbel nach einem der Ansprüche 1 bis 7, **dadurch gekennzeichnet, dass** das Sitzmöbel nach Art eines Hockers, eines Stuhls, einer Liege oder einer Bank ausgebildet ist und/oder dass das Sitzmöbel Armlehnen und/oder eine Rücklehne aufweist.

9. Sitzmöbel nach einem der Ansprüche 1 bis 8, **dadurch gekennzeichnet, dass** ein Führungsmittel (7) für die Formkörper (4) vorgesehen ist, und/oder dass das Führungsmittel (7) nach Art eines die Formkörper (4) umgebenden Rahmens ausgebildet ist, wobei an dem Führungsmittel (7) dem Formkörper (4) zugewandte, in die Betätigungsrichtung (10) erstreckte ebene Führungsflächen vorgesehen sind.

10. Sitzmöbel nach einem der Ansprüche 1 bis 9, **dadurch gekennzeichnet, dass** der Rahmen eine in die Betätigungsrichtung (10) bestimmte Höhe aufweist, welche geringer ist als ein Fünffaches und bevorzugt geringer ist als ein Dreifaches einer in die Betätigungsrichtung (10) bestimmte Dickenabmessung (13) des Stützmittels (5), und/oder dass die Dickenabmessung (13) das Stützmittel (5) weniger als dem Dreifache, bevorzugt weniger als dem Zweifache der Tiefe (12) der Formkörper (4) entspricht.

## Claims

1. Item of seating furniture having a plurality of moulded bodies (4) which are arranged adjacent to one another and form a seating surface (8) with a free end face (19) thereof, having an elastic support means (5) of the moulded bodies (4), wherein the moulded bodies (4) are held so as to be movable in an actuation direction (10) against a restoring force with the support means (5) being deformed, and having a support (6) for the support means (5), wherein at least individual moulded bodies (4) are connected together, in that the moulded bodies (4) are fixed to the support means (5) as elastic connection means, **characterised in that**
- a depth (12) of the moulded bodies (4), as determined in the actuation direction (10) of the moulded bodies (4), is less than a maximum outer dimension (11) of the moulded body (4), as determined perpendicular to the actuation direction (10), and/or **in that** the depth (12) is less than a minimum outer dimension (11) of the moulded body (4), as determined perpendicular to the actuation direction (10), and **in that**
- a carpet-like unit formed by the moulded bodies (4) and the connection means is applied to the support (6) such that it is removed and separately inserted in the manner of a chair cushion.

2. Item of seating furniture as claimed in claim 1, **characterised in that** adjacent moulded bodies (4) are coupled in their movement in the actuation direction (10) via the connection means.

3. Item of seating furniture as claimed in claim 1 or 2, **characterised in that** the at least individual moulded bodies (4) are fixed in a non-detachable manner to the elastically deformable support means (5).

4. Item of seating furniture as claimed in any one of claims 1 to 3, **characterised in that** the moulded bodies (4) have a regular, identical cross-sectional geometry and/or an identical depth (12), as determined in the actuation direction (10) of the moulded bodies (4).

5. Item of seating furniture as claimed in any one of claims 1 to 4, **characterised in that** the moulded bodies (4) have a triangular and/or quadrangular and/or pentagonal and/or hexagonal and/or octagonal cross-sectional geometry, and/or **in that** the moulded bodies (4) have a rectangular and, in a particularly preferred manner, a square cross-sectional geometry.

6. Item of seating furniture as claimed in any one of claims 1 to 5, **characterised in that** the moulded body (4) is formed as a moulded body (4) which has a square cross-section having an edge length (11) between 2 cm and 4 cm and preferably between 2.5 cm and 3.5 cm, and **in that** the depth (12) of the moulded body (4) is less than 2 cm, preferably less than 1.6 cm.

7. Item of seating furniture as claimed in any one of claims 1 to 6, **characterised in that** the moulded bodies (4) are produced from a derived timber product, in particular solid wood and/or from a synthetic material and/or from a composite material, and/or **in that** the at least one support means (5) includes a foam material body and/or a compression spring and/or is formed in the manner of a pad.

8. Item of seating furniture as claimed in any one of claims 1 to 7, **characterised in that** the item of seating furniture is formed in the manner of a stool, a chair, a couch or a bench, and/or **in that** the item of seating furniture comprises arm-rests and/or a back-rest.

9. Item of seating furniture as claimed in any one of claims 1 to 8, **characterised in that** a guide means (7) for the moulded bodies (4) is provided, and/or **in that** the guide means (7) is formed in the manner of a frame surrounding the moulded bodies (4), wherein flat guide surfaces facing the moulded body (4) and extended in the actuation direction (10) are provided on the guide means (7).

10. Item of seating furniture as claimed in any one of claims 1 to 9, **characterised in that** the frame has a height, as determined in the actuation direction (10), which is less than five times, and preferably less than three times, a thickness dimension (13) of the support means (5), as determined in the actuation direction (10), and/or **in that** the thickness dimension (13) of the support means (5) is less than three times, preferably less than two times, the depth (12) of the moulded bodies (4).

## Revendications

1. Meuble siège comportant une pluralité d'éléments moulés (4) disposés de manière adjacente les uns par rapport aux autres, qui forment une assise (8) avec une face avant libre (19) de ceux-ci, comportant un moyen support (5) élastique destiné à supporter les éléments moulés (4), les éléments moulés (4) étant maintenus mobiles par déformation du moyen support (5) contre une force de rappel élastique dans une direction d'actionnement (10), et comportant un appui (6) pour le moyen support (5), dans lequel au moins des éléments moulés (4) individuels sont reliés entre eux, en fixant les éléments moulés (4) au niveau du moyen support (5) en tant que moyen de liaison élastique, **caractérisé en ce que**
- une profondeur (12) déterminée dans la direction d'actionnement (10) des éléments moulés (4) est inférieure à une plus grande dimension extérieure (11) déterminée perpendiculaire à la direction d'actionnement (10) de l'élément moulé (4) et/ou que la profondeur (12) est inférieure à une plus petite dimension extérieure (11) déterminée perpendiculaire à la direction d'actionnement (10) de l'élément moulé (4) et que
- une unité de type tapis formée par les éléments moulés (4) et le moyen de liaison est appuyée de telle manière au niveau de l'appui (6) qu'elle se retire et s'insère séparément comme un coussin de chaise.

2. Meuble siège selon la revendication 1, **caractérisé en ce que** des éléments moulés (4) adjacents par le moyen de liaison sont accouplés dans leur mouvement dans la direction d'actionnement (10).

3. Meuble siège selon la revendication 1 ou 2, **caractérisé en ce que** les au moins éléments moulés (4) individuels ne sont pas fixés de façon amovible au niveau du moyen support (5) élastiquement déformable.

4. Meuble siège selon l'une des revendications 1 à 3, **caractérisé en ce que** les éléments moulés (4) présentent une géométrie en section transversale régulière égale et/ou une profondeur (12) égale déterminée dans la direction d'actionnement (10) des éléments moulés (4).

5. Meuble siège selon l'une des revendications 1 à 4, **caractérisé en ce que** les éléments moulés (4) présentent une géométrie en section triangulaire et/ou tétragonale et/ou pentagonale et/ou hexagonale et/ou octogonale, et/ou que les éléments moulés (4) présentent une géométrie à section transversale rectangulaire et de façon particulièrement préférée carrée.

6. Meuble siège selon l'une des revendications 1 à 5, **caractérisé en ce que** l'élément moulé (4) est réalisé sous la forme d'un élément moulé (4) de section carrée avec une longueur d'arête (11) entre 2 cm et 4 cm et préférentiellement entre 2,5 cm et 3,5 cm, et que la profondeur (12) de l'élément moulé (4) est inférieure à 2 cm, préférentiellement inférieure à 1,6 cm.

7. Meuble siège selon l'une des revendications 1 à 6, **caractérisé en ce que** les éléments moulés (4) sont fabriqués à partir d'un matériau en bois, en particulier de bois massif, et/ou d'une matière plastique et/ou d'un matériau composite, et/ou que l'au moins un moyen support (5) comprend un corps en mousse et/ou un ressort de compression et/ou est conçu à la manière d'un coussin.

8. Meuble siège selon l'une des revendications 1 à 7, **caractérisé en ce que** le meuble siège est conçu à la manière d'un tabouret, d'une chaise, d'une chaise longue ou d'un banc et/ou que le meuble siège présente des accoudoirs et/ou un dossier.

9. Meuble siège selon l'une des revendications 1 à 8, **caractérisé en ce que** un moyen de guidage (7) est prévu pour les éléments moulés (4) et/ou que le moyen de guidage (7) est réalisé à la manière d'un cadre entourant les éléments moulés (4), des surfaces de guidage plans étendus dans la direction d'actionnement (10) au niveau du moyen de guidage (7) faisant face à l'élément moulé (4).

10. Meuble siège selon l'une des revendications 1 à 9, **caractérisé en ce que** le cadre présente une hauteur déterminée dans la direction d'actionnement (10), qui est inférieure à un cinq fois plus et préférentiellement inférieure à trois fois plus qu'une dimension en épaisseur (13) du moyen support (5) déterminée dans la direction d'actionnement (10), et/ou que la dimension en épaisseur (13) du moyen support (5) correspond à moins du triple, préférentiellement à moins du double de la profondeur (12) des éléments moulés (4).
